# FASCICULE DE BREVET EUROPEEN

(11) **EP 2 508 837 B1**
(45) Date de publication et mention de la délivrance du brevet: **04.12.2013**
(21) Numéro de dépôt: 12156386.0
(22) Date de dépôt: 21.02.2012
(51) Int. Cl.: F41H 7/04, F41H 5/02, F41H 5/22

(54) **Grille de protection balistique pour véhicule comportant une trappe d'accès**
Balistisches Schutzgitter mit einer Zugangsklappe
Ballistic protection grid comprising an access door

(30) Priorité: 07.04.2011 FR 1101095
(43) Date de publication de la demande: 10.10.2012
(73) Titulaire: NEXTER Systems, 42328 Roanne (FR)
(72) Inventeur: Hubsch, Alain, 18023 Bourges Cedex (FR)
(74) Mandataire: Chaillot, Geneviève

(56) Documents cités:
- EP-A1- 1 944 566
- WO-A2-2009/064263
- GB-A- 2 448 477

## Description

Le domaine technique de l'invention est celui des grilles de protection balistique.

Pour protéger les véhicules blindés des agressions de projectiles à charge creuse, on utilise des grilles de protection rigides placées à distance des parois du véhicule.

Ces grilles comportent des barreaux espacés les uns des autres. Les barreaux ont pour fonction de détériorer l'ogive du projectile incident, de manière à détruire le contact de mise à feu de la charge creuse, ce qui empêche son déclenchement.

Les barreaux de la grille ne doivent pas être trop ecartés les uns des autres pour empêcher le passage d'un projectile entre eux. Ils doivent cependant être assez espacés pour réduire autant que possible la probabilité de voir la fusée du projectile percuter directement un barreau ce qui entrainerait la mise à feu de la charge creuse.

Pour les mêmes raisons de réduction de probabilité de contact d'un barreau avec la fusée du projectile, les barreaux doivent aussi exposer à l'impact des projectiles une surface la plus réduite possible sur la face de la grille recevant les agressions.

Sur les véhicules blindés, les grilles constituent un obstacle pour l'accès aux éléments placés en périphérie du véhicule. Ainsi pour accéder à une poignée de porte ou à un bouchon de réservoir, il est connu de pratiquer une ouverture dans la grille en regard de la zone à laquelle on souhaite accéder puis de placer une trappe de même structure que la grille pour occulter cette ouverture.

Cette solution d'accès au travers de la grille présente cependant un inconvénient.

L'ouverture de la grille comporte un premier cadre bordant cette ouverture. En correspondance à ce cadre se trouve un second cadre bordant la trappe d'accès qui occulte l'ouverture de la grille. Au niveau de la jointure entre ouverture et trappe, la juxtaposition des cadres augmente significativement la surface apparente exposée à la menace, et la probabilité de voir cette zone de jointure percutée par une fusée d'un projectile.

EP 1 944 566 A1 divulgue une grille selon le préambule de la revendication 1.

Ainsi l'invention a pour objet une grille de protection balistique pour véhicule comportant une trappe d'accès se logeant dans une ouverture de la grille, la grille et la trappe comportant des barreaux séparés les uns des autres d'une distance inter-barreaux, grille de protection **caractérisée en ce que** la trappe d'accès occulte partiellement l'ouverture de la grille, chaque bord de l'ouverture de la grille étant séparé des côtés de la trappe d'une distance sensiblement égale à la distance inter-barreaux.

Selon une caractéristique, la trappe est solidarisable en position fermée avec la grille par un moyen de verrouillage.

Selon un mode de réalisation, le moyen de verrouillage comprend au moins une première languette portée par un côté de la trappe et se positionnant en regard d'une seconde languette solidaire d'un bord de la grille, un organe de fixation solidarisant les languettes.

Selon une autre caractéristique, la trappe comporte au moins une charnière solidaire d'un bord de la grille par une extrémité et solidaire d'un côté de la trappe par son autre extrémité.

Avantageusement, les bords de la grille et/ou les côtés de la trappe sont délimités par un cadre formé de barres.

L'invention sera mieux comprise à la lecture de la description qui va suivre, description faite en référence aux dessins annexés dans lesquels :
La figure 1 représente une vue de trois quarts de deux grilles de protection côte à côte, dont une selon l'invention.
La figure 2 représente une vue de détail d'une partie de la grille de protection selon l'invention.
La figure 3 représente une vue de détail et de face, d'une partie d'une grille de protection selon un autre mode de réalisation.

Selon la figure 1, des grilles de protection balistique 1a et 1b sont placées à distance des parois d'un véhicule, par l'intermédiaire de bras 20 (parois et véhicule non représentés). Ces grilles 1a et 1b comportent des barreaux 2 parallèles entre eux. Ces barreaux 2 sont reliés entre eux par des montants 3.

La grille 1a selon l'invention comporte une ouverture 4 partiellement occultée par une trappe 5. La trappe 5 est solidaire de la grille 1a et elle comporte des barreaux 200. Trappe 5 et grille 1a sont réalisées dans la même matière, préférentiellement un acier de dureté supérieure à 360 Brinells, et leurs barreaux 2 et 200 présentent les même caractéristiques dimensionnelles pour la trappe 5 et pour la grille 1a.

Selon la figure 2, chaque barreau 2 de la grille est séparé du barreau voisin d'une distance D. Cette distance inter-barreau D est suffisamment réduite pour empêcher un projectile (projectile non représenté) de passer entre les barreaux 2 sans que son ogive ne vienne percuter au moins un barreau 2. Cette distance D est également choisie suffisamment grande pour réduire la probabilité qu'une fusée de projectile ne vienne percuter un barreau 2. La distance D est de l'ordre de 50 mm.

La trappe 5 comporte un écartement D de ses propres barreaux 200 égal à la distance D séparant les barreaux 2 consécutifs de la grille 1a.

L'ouverture 4 pratiquée dans la grille 1a est délimitée par des bords 7 placés également à une distance D des côtés 8 de la trappe 5. Suivant ce mode de réalisation, la trappe et son ouverture sont triangulaires et les trois bords 7 de la grille 1a et les trois côtés 8 de la trappe 5 sont tous matérialisés par des barres qui présentent la même section que les barreaux 2 et sont réalisées dans la même matière (acier de dureté supérieure à 360 Brinells).

Ainsi la grille de protection 1 présente une protection plus homogène sur l'ensemble de sa surface. Une roquette tentant de pénétrer dans la zone 10 entre les côtés de la trappe 5 et les bords 7 de l'ouverture 4 a autant de chance de voir son ogive dégradée sans que sa fusée n'impacte d'éléments structurels de la grille 1a qu'en tout autre endroit de la grille 1a ou de la trappe 5.

On notera que la trappe 5 ne couvre pas intégralement l'ouverture 4 de la grille 1a et laisse une zone 10 de largeur D entre les bords de 7 de la grille 1 et les côtés 8 de la trappe 5. La réduction de couverture de l'ouverture 4 par la trappe 5, en plus d'optimiser la protection, permet d'alléger le dispositif de protection.

La trappe 5 est solidarisée avec la grille 1a. Pour cela deux charnières coaxiales 11 solidaires d'un même bord 7 de la grille 1a sont fixées sur un côté 8 de la trappe 5. La trappe 5 est par ailleurs solidarisable en position fermée (telle que représentée sur la figure 2) avec la grille 1a par un moyen de verrouillage qui comprend une première languette 12a portée par un côté de la trappe 5 et qui se positionne en regard d'une seconde languette 12b solidaire d'un bord de la grille 1a. Un organe de fixation (tel un boulon) permet de solidariser les languettes 12a,12b donc de verrouiller la trappe.

La figure 3 montre un autre mode de réalisation de l'invention dans lequel l'ouverture 4 et la trappe 5 sont rectangulaires. Par ailleurs deux des bords 7 parallèles de l'ouverture 4 ne sont pas matérialisés par des barres mais sont définis par les extrémités des barreaux 2 et 200 bordant l'ouverture au niveau de ces bords.

De même les deux côtés 8 correspondants de la trappe 5 ne sont pas matérialisés par des barres mais sont aussi définis par les extrémités des barreaux de la trappe 5.

Selon un autre mode de réalisation non représenté on pourra envisager de faire une trappe 5 de plus petite ou de plus grande taille selon les besoins. Ainsi il est faisable de faire une trappe 5 aux dimensions d'une porte d'embarquement à bord d'un véhicule par exemple.

## Revendications

1. Grille (1a) de protection balistique pour véhicule comportant une trappe (5) d'accès se logeant dans une ouverture (10) de la grille (1a), la grille (1a) et la trappe (5) comportant des barreaux (2 et 200) séparés les uns des autres d'une distance inter-barreaux (D), grille de protection (1a) **caractérisée en ce que** la trappe d'accès (5) occulte partiellement l'ouverture (10) de la grille (1a), chaque bord (7) de l'ouverture (10) de la grille (1a) étant séparé des côtés (8) de la trappe (5) d'une distance sensiblement égale à la distance inter-barreaux (D).

2. Grille de protection balistique (1a) selon la revendication 1, **caractérisée en ce que** la trappe (5) est solidarisable en position fermée avec la grille (1a) par un moyen de verrouillage (12a, 12b).

3. Grille de protection balistique (1a) selon la revendication 2, **caractérisée en ce que** le moyen de verrouillage (12a, 12b) comprend au moins une première languette (12a) portée par un côté (8) de la trappe (5) et se positionnant en regard d'une seconde languette (12b) solidaire d'un bord (7) de la grille (1a), un organe de fixation solidarisant les languettes (12a, 12b).

4. Grille de protection balistique (1a) selon une des revendications 1 à 3, **caractérisée en ce que** la trappe (5) comporte au moins une charnière (11) solidaire d'un bord (7) de la grille (1a) par une extrémité et solidaire d'un côté (8) de la trappe (5) par son autre extrémité.

5. Grille de protection balistique (1a) selon la revendication 1, **caractérisée en ce que** les bords (7) de la grille (1a) et/ou les côtés (8) de la trappe (5) sont délimités par un cadre formé de barres.

## Patentansprüche

1. Gitter (1a) zum Schutz vor Geschossen für ein Fahrzeug, das eine Zugangsklappe (5) aufweist, die in einer Öffnung (10) des Gitters (1a) untergebracht ist, wobei das Gitter (1a) und die Klappe (5) Stäbe (2 und 200) aufweisen, die voneinander über einen Zwischenstababstand (D) getrennt sind, wobei das Schutzgitter (1a) **dadurch gekennzeichnet ist, dass** die Zugangsklappe (5) die Öffnung (10) des Gitters (1a) teilweise verdeckt, wobei jeder Rand (7) der Öffnung (10) des Gitters (1a) von den Seiten (8) der Klappe (5) über einen Abstand getrennt ist, der im Wesentlichen dem Zwischenstababstand (D) entspricht.

2. Gitter zum Schutz vor Geschossen (1a) nach Anspruch 1, **dadurch gekennzeichnet, dass** die Klappe (5) in der geschlossenen Stellung mit dem Gitter (1a) über ein Verriegelungsmittel (12a, 12b) fest verbindbar ist.

3. Gitter zum Schutz vor Geschossen (1a) nach Anspruch 2, **dadurch gekennzeichnet, dass** das Verriegelungsmittel (12a, 12b) mindestens eine erste Lasche (12a) umfasst, die von einer Seite (8) der Klappe (5) getragen und gegenüber einer zweiten Lasche (12b), die fest mit einem Rand (7) des Gitters (1a) verbunden ist, angeordnet ist, wobei ein Befestigungselement die Laschen (12a, 12b) fest verbindet.

4. Gitter zum Schutz vor Geschossen (1a) nach einem der Ansprüche 1 bis 3, **dadurch gekennzeichnet, dass** die Klappe (5) mindestens ein Gelenk (11) aufweist, das mit einem Rand (7) des Gitters (1a) über ein Ende fest verbunden ist und mit einer Seite (8) der Klappe (5) über sein anderes Ende fest verbunden ist.

5. Gitter zum Schutz vor Geschossen (1a) nach Anspruch 1, **dadurch gekennzeichnet, dass** die Ränder (7) des Gitters (1a) und/oder die Seiten (8) der Klappe (5) durch einen aus Stäben gebildeten Rahmen begrenzt sind.

## Claims

1. A ballistic protection grid (1a) for a vehicle comprising an access hatch (5) received in an opening (10) of the grid (1a), the grid (1a) and the hatch (5) comprising bars (2 and 200) separated from each other by an inter-bar distance (D), the protection grid (1a) being **characterized in that** the access hatch (5) partially conceals the opening (10) of the grid (1a), each edge (7) of the opening (10) of the grid (1a) being separated from the sides (8) of the hatch (5) by a distance substantially equal to the inter-bar distance (D).

2. The ballistic protection grid (1a) according to claim 1, **characterized in that** the hatch (5) is securable in the closed position to the grid (1a) by a locking means (12a, 12b).

3. The ballistic protection grid (1a) according to claim 2, **characterized in that** the locking means (12a, 12b) comprises at least a first tab (12a) on a side (8) of the hatch (5) and positioning itself facing a second tab (12b) secured to an edge (7) of the grid (1a), a fastening member securing the tabs (12a, 12b).

4. The ballistic protection grid (1a) according to one of claims 1 to 3, **characterized in that** the hatch (5) comprises at least a hinge (11) secured to an edge (7) of the grid (1a) by one end and secured to a side (8) of the hatch (5) by its other end.

5. The ballistic protection grid (1a) according to claim 1, **characterized in that** the edges (7) of the grid (1a) and/or the sides (8) of the hatch (5) are delimited by a frame formed by bars.
